# FASCICULE DE BREVET EUROPEEN

(11) **EP 0 338 958 B1**
(45) Date de publication et mention de la délivrance du brevet: **12.08.1992**
(21) Numéro de dépôt: 89470003.8
(22) Date de dépôt: 17.03.1989
(51) Int. Cl.: B65D 19/14

(54) **Structure d'emballage pour le conditionnement, le transport et la manipulation de produits longs**
Verpackungsstruktur zum Verpacken, Befördern und Handhaben von langen Produkten
Packaging structure for packing, transporting and handling long products

(30) Priorité: 18.03.1988 FR 8803769
(43) Date de publication de la demande: 25.10.1989
(73) Titulaire: Mallet, Claude, F-55800 Revigny (FR)
(72) Inventeur: Mallet, Claude, F-55800 Revigny (FR)
(74) Mandataire: Poupon, Michel

(56) Documents cités:
- DE-A- 3 129 074
- US-A- 2 932 477
- US-A- 3 136 472

## Description

La présente invention a pour objet une structure d'emballage, en particulier en bois, pour le conditionnement, le transport et la manipulation de produits longs, en particulier de produits métallurgiques.

Le problème posé consiste à conditionner, en vue de leur transport et de leur manipulation, des produits longs tels que par exemple des tôles.

Actuellement, les tôles sont disposées à l'intérieur de caissons en bois sommaires, espacés régulièrement le long des tôles. Les caissons proposés ne confèrent pas une rigidité suffisante à l'ensemble et n'autorisent pas une manipulation efficace soit par transpalette soit par élingues. En outre, les efforts sont mal répartis sur les caissons qui se déforment et peuvent se brise .

On a déjà décrit dans le document US-A-3 136 472 des structures d'emballages de ce type, mais qui ne présentent pas de rigidité suffisante pour transporter de gros objets. Ces structures servent uniquement à renforcer des cartons, sans être réellement autoporteuses.

La présente invention a pour but de remédier à ces inconvénients.

Conformément à l'invention, ce résultat est obtenu avec une structure d'emballage, en particulier en bois, pour le conditionnement, le transport et la manipulation de produits longs, en particulier de produits métallurgiques, se présentant sous la forme d'un caisson autoporteur empilable, composé essentiellement de :
- un socle du type palette,
- un plateau supérieur,
- une pluralité de chevrons verticaux reliant le socle et le plateau, et prenant appui sur ceux-ci, caractérisé en ce que le socle se compose de deux traverses inférieures parallèles sur lesquelles s'appuient deux planches intermédiaires et de deux chevrons d'extrémité parallèles auxdites planches, ledit socle comportant en outre deux traverses supérieures parallèles entre elles et disposées en butée entre les chevrons d'extrémité.

De manière avantageuse, le socle et le plateau seront constitués sur leur face dirigée vers l'extérieur chacun de deux traverses parallèles permettant le passage d'une élingue ou d'un feuillard de cerclage.

On comprendra mieux l'invention à l'aide de la description faite ci-après en référence aux dessins annexés dans lesquels :
- la figure 1 est une vue éclatée d'un caisson conforme à l'invention,
- la figure 2 est une vue éclatée d'une variante de mise en oeuvre.

Un caisson conforme à l'invention se compose essentiellement, en référence à la figure 1, de :
- un socle (1),
- un plateau supérieur (2),
- une pluralité de chevrons (3) verticaux, de préférence quatre.

Le socle (1) se compose de plusieurs traverses inférieures parallèles (4,5) sur lesquelles s'appuient deux planches intermédiaires (6,7) et de deux chevrons d'extrémité (8,9) parallèles auxdites planches.

Le socle comporte en outre deux traverses supérieures (10,11) parallèles entre elles et disposées en butée entre les chevrons d'extrémité (8,9).

Les chevrons d'extrémité (8,9) sont décalés en retrait par rapport aux extrémités des traverses (4,5) afin de déterminer des zones d'appui (12,13).

Sur ces zones d'appui (12,13) viennent en appui les chevrons (3) munie de deux tenons (14,15).

De la même manière, à leur partie supérieure, les tenons coopèrent avec deux planches (16,17) du plateau supérieur (2).

Une fois assemblés, par exemple avec des pointes torsadées, les différents éléments forment un caisson autoporteur empilable qui confère à l'ensemble une très grande rigidité.

La levée du produit ainsi conditionné est parfaitement horizontale sans déformation, les efforts étant bien répartis sur le socle et le plateau supérieur par les chevrons verticaux.

La structure des faces dirigées vers l'extérieur du socle et du plateau supérieur permet le passage d'élingues ou de feuillards.

De préférence la structure selon l'invention sera réalisée en bois, car il s'agit d'un emballage perdu, mais rien ne s'oppose pour des applications spécifiques à la réaliser en toute autre matière.

Dans la variante de la figure 2, l'assemblage est réalisé par tenons (18,19,20,21) et mortaises (22,23) des chevrons (8,9). Les chevrons verticaux sont reliés et étayés par des tasseaux (24,25) comportant des plages de liaison (26,27) et une zone intermédiaire d'entreboisement (28).

L'assemblage primaire est effectué par assemblage des tenons et mortaises.

Celui-ci est conforté par l'utilisation de pointes au niveau des traverses supérieures, des montants et des tasseaux.

Cette structure, qui présente tous les avantages de la précédente, permet un montant en kit.

De plus, il est modulable car la hauteur des montants peut être choisie à volonté.

La rigidité et la fermeture du colis se réalise par cerclage le long des montants et enserrage du socle et du couvercle.

## Revendications

1. Structure d'emballage, en particulier en bois, pour le conditionnement, le transport et la manipulation de produits longs, en particulier de produits métallurgiques, se présentant sous la forme d'un caisson autoporteur empilable, composé essentiellement de :
- un socle (1) du type palette,
- un plateau supérieur (2),
- une pluralité de chevrons (3) verticaux reliant le socle et le plateau et prenant appui sur ceux-ci, caractérisé en ce que le socle (1) se compose de deux traverses inférieures parallèles (4,5) sur lesquelles s'appuient deux planches intermédiaires (6,7) et de deux chevrons d'extrémité (8,9) parallèles auxdites planches, ledit socle comportant en outre deux traverses supérieures (10,11) parallèles entre elles et disposées en butée entre les chevrons d'extrémité (8,9).

2. Structure d'emballage selon la revendication 1, caractérisée en ce que les chevrons d'extrémité (8,9) sont décalés en retrait par rapport aux extrémités des traverses (4,5) afin de déterminer des zones d'appui (12,13), sur ces zones d'appui (12,13) venant en appui les chevrons (3), munis de deux tenons (14,15), les tenons coopérant de la même manière à leur partie supérieure avec deux planches (16,17) du plateau supérieur (2).

3. Structure d'emballage selon l'une quelconque des revendications 1 et 2, caractérisée en ce que les montants comportent des tenons (18, 19, 20, 21) qui coopèrent avec des mortaises, des chevrons (8,9) et des tasseaux (24,25) d'étayage comportant des plages de liaison (26,27) et une zone intermédiaire d'entretoisement (28).

## Patentansprüche

1. Verpackungsstruktur, insbesondere aus Holz, zum Verpacken, Befördern und Handhaben von langen Produkten, insbesondere metallurgischer Produkte, welche als selbsttragende, stapelbare Kiste ausgebildet ist und im wesentlichen aus einem palettenförmigen Sockel (1), einer oberen Platte (2) und einer Vielzahl von vertikalen Sparren (3) besteht, welche den Sockel und die obere Platte verbinden und sich auf diesen Teilen abstützen, dadurch gekennzeichnet, daß der Sockel (1) aus zwei unteren, parallelen Traversen (4, 5), auf denen sich zwei mittlere Planken (6, 7) abstützen, und zwei zu den genannten Planken parallellaufenden Randsparren (8, 9) besteht, wobei der genannte Sockel (1) weiterhin zwei obere, parallel zueinander verlaufende Traversen (10, 11) aufweist, die zwischen den Randsparren (8, 9) bis gegen diese angeordnet sind.

2. Verpackungsstruktur nach Anspruch 1, dadurch gekennzeichnet, daß die Randsparren (8, 9) in Bezug auf die Enden der Traversen (4, 5) zurückversetzt sind, um Abstützflächen (12, 13) zu bilden, auf denen sich die Sparren (3) abstützen, welche mit zwei Randausnehmungen (14, 15) versehen sind, von denen die oberen auf gleiche Weise mit zwei Planken (16, 17) der oberen Platte (2) zusammenwirken.

3. Verpackungsstruktur nach einem der Ansprüche 1 und 2, dadurch gekennzeichnet, daß die Stützen mit Endvorsprüngen (18, 19, 20, 21) versehen sind, welche in Federnuten (22, 23) passen, und daß die Randausnehmungen (8, 9) und die Verstrebungsleisten (24, 25) Verbindungsbereiche (26, 27) und ein dazwischenliegendes Distanzstück (28) aufweisen.

## Claims

1. Packing structure, in particular of wood, for the packaging, transportation and handling of long products, in particular metallurgical products, having the form of a stackable self-supporting box composed essentially of:
- a base (1) of the pallet type,
- an upper tray (2),
- a plurality of vertical beams (3) connecting the base and the tray and resting thereon, characterised in that the base (1) is composed of two parallel lower stringers (4, 5) on which two intermediate planks (6, 7) rest and of two end beams (8, 9) which are parallel to said planks, said base also comprising two upper stringers (10, 11) which are parallel to one another and are arranged so as to abut between the end beams (8, 9).

2. Packing structure according to claim 1, characterised in that the end beams (8, 9) are offset relative to the ends of the stringers (4, 5) so as to define supporting zones (12, 13), the beams (3) coming to rest on these supporting zones (12, 13) and being equipped with two tenons (14, 15), the tenons co-operating in the same manner at their upper portion with two planks (16, 17) of the upper tray (2).

3. Packing structure according to any one of claims 1 and 2, characterised in that the uprights comprise tenons (18, 19, 20, 21) which co-operate with mortises, beams (8, 9) and shoring ledges (24, 25) comprising connecting areas (26, 27) and an intermediate bracing zone (28).
